# EUROPÄISCHE PATENTSCHRIFT

(11) **EP 1 109 603 B1**
(45) Veröffentlichungstag und Bekanntmachung des Hinweises auf die Patenterteilung: **28.07.2004**
(21) Anmeldenummer: 99952419.2
(22) Anmeldetag: 16.08.1999
(51) Int. Cl.: A63B 69/00, A63B 5/11

(54) **SYSTEM ZUR ERMÖGLICHUNG EINER SELBSTKONTROLLE HINSICHTLICH DURCHZUFÜHRENDER KÖRPERBEWEGUNGSABLÄUFE DURCH DIE SICH BEWEGENDE PERSON**
SYSTEM FOR ENABLING A MOVING PERSON TO CONTROL BODY MOVEMENTS TO BE PERFORMED BY SAID PERSON
SYSTEME POUR PERMETTRE A UNE PERSONNE EN MOUVEMENT DE CONTROLER ELLE-MEME LE DEROULEMENT DE MOUVEMENTS CORPORELS A EXECUTER

(30) Priorität: 31.08.1998 DE 19839638
(43) Veröffentlichungstag der Anmeldung: 27.06.2001
(73) Patentinhaber: SIEMENS AKTIENGESELLSCHAFT, 80333 München (DE)
(72) Erfinder: BIRKHÖLZER, Thomas, D-91085 Weisendorf (DE); SCHMIDT, Kai-Uwe, D-91052 Erlangen (DE); WINTER, Patrick, Toronto, Ontario M4T 1A9 (CA)
(86) Internationale Anmeldenummer: PCT/DE1999/002567
(87) Internationale Veröffentlichungsnummer: WO 2000/012183

(56) Entgegenhaltungen:
- WO-A-98/28053
- US-A- 3 408 750
- US-A- 5 365 427

## Beschreibung

Die Erfindung betrifft ein System zur Ermöglichung einer Selbstkontrolle hinsichtlich durchzuführender Körperbewegungsabläufe durch die sich bewegende Person.

Das Einüben bestimmter Bewegungen bzw. Bewegungsabläufe spielt beispielsweise im Rahmen der Rehabilitation eine wichtige Rolle. Hierbei trainiert der Proband oder Patient bestimmte Bewegungsabläufe, um die eigene Körperbeweglichkeit insgesamt zu trainieren oder aber um beispielsweise bestimmte Rörperpartien oder Muskelgruppen gezielt zu beeinflussen. Aber auch bei von Grund auf in ihrer Bewegungsmöglichkeit behinderten Personen ist das gezielte Einüben bestimmter Bewegungsabläufe ein wichtiges therapeutisches Element. Beim Einüben dieser Bewegungsabläufe bzw. beim Durchführen der Trainingsübungen ist häufig entscheidend, daß die Bewegungen "richtig" ausgeführt werden, das heißt, daß ein vorgegebener Bewegungsablauf bestmöglichst eingehalten wird. Wünschenswert wäre es dabei, Abweichungen möglichst noch in der Bewegung zu erkennen, um unmittelbar korrigieren zu können, so daß vermieden wird, daß eine Übung mehrfach "falsch" durchgeführt wird, was nicht zum angestrebten therapeutischen Erfolg führen kann. Im Gegenteil besteht hierbei sogar die Gefahr, daß aufgrund des "falschen" Bewegungsablaufs gar keine Verbesserung oder sogar eine Verschlechterung eintritt.

Die Selbstwahrnehmung der eigenen Bewegungen eines Probanden ist für eine hinreichende Kontrolle häufig nicht ausreichend, da die Selbstwahrnehmung gestört sein kann, zum Beispiel aufgrund bestimmter gesundheitlicher Störungen des Probanden, ferner ist es häufig nicht möglich, die Bewegungen visuell zu beobachten (Rückansicht, Seitenansicht). Schließlich kann bei Durchführung eines komplexen, dynamischen Verlaufs die Selbstwahrnehmung überfordert werden, das heißt, der Patient kann sich nicht sowohl auf die korrekte Durchführung des komplexen Bewegungsablaufs wie auch auf die Erfassung etwaiger Bewegungsfehler gleichzeitig konzentrieren. Um hier Abhilfe zu schaffen bestünde die Möglichkeit, einen externen Beobachter, also einen Trainer oder Therapeuten beizuziehen, was aufwendig und sehr teuer ist. Ferner besteht die Möglichkeit, Spiegel und ähnliches zur kontinuierlichen Selbstbeobachtung zu nutzen. Nachteilig hierbei ist, daß trotz allem die eigentliche ideale Körperstellung oder der ideale Bewegungsablauf nicht erkannt werden kann, das heißt, auch hiermit läßt sich keine hinreichende Kontrolle erreichen. Schließlich bleibt noch die Möglichkeit, den Bewegungsablauf mittels einer Videoaufzeichnung festzuhalten und anschließend zu betrachten und zu analysieren. Jedoch ist auch hier keine Selbstkontrolle während der Bewegung möglich.

Aus EP 0 700 694 A1 ist ein Trainings- und Diagnoseverfahren bekannt, bei dem der Trainierende eine Bewegung mit einem Trainingsgerät durchführen muß, wobei über Meßaufnahme die Bewegung erfaßt wird und in Form einer den Bewegungsverlauf darstellenden Kurve an einem Monitor angezeigt wird. Zu dieser Kurve kann eine vorgegebene, vom Trainierenden nachzuvollziehende Kurve eingeblendet werden.

In der WO 98/28053 wird ein Gerät zur Durchführung eines interaktiven Bewegungstrainings beschrieben, bei dem optimale Bewegungssequenzen in einem Speicher abgelegt sind. Während der Durchführung der Übungen erfaßt eine Videokamera ein Bild des Trainierenden, welches den gespeicherten Videosequenzen überlagert wird. Der Übende sieht in einem Monitor gleichzeitig sich selbst und die optimale Bewegungssequenz und kann eventuelle Abweichungen ausgleichen. Nachteilig ist dabei jedoch, daß sich der Trainierende hinsichtlich der Geschwindigkeit, mit der er eine Übung ausführt, der Geschwindigkeit anpassen muß, mit der die Videosequenz wiedergegeben wird. Diese Wiedergabegeschwindigkeit ist jedoch einstellbar.

Die US 3 408 750 beschreibt eine Vorrichtung, bei der die Position eines Golfspielers von einer Videokamera aufgenommen wird, wobei gleichzeitig eine Videoaufnahme eines optimalen Bewegungsablaufs in einem Monitor dargestellt wird. Es besteht jedoch keine Interaktivität zwischen der aufgenommenen und der echten Bewegung. Eine Anlage zum Einblenden eines optimalen Wurfpfades beim Basketballspiel durch einen Laserstrahl ist aus der US 5 365 427 bekannt. Das gezielte Trainieren und Kontrollieren einzelner Bewegungsabläufe ist auf diese Weise jedoch nicht möglich.

Der Erfindung liegt damit das Problem zugrunde, ein System der eingangs genannten Art anzugeben, das die genannten Nachteile vermeidet.

Zur Lösung dieses Problems ist ein System der eingangs genannten Art vorgesehen, erfindungsgemäß umfassend eine Videokamera und einen Monitor zum Ausgeben des aufgenommenen Videobildes sowie ein Mittel zum Einblenden wenigstens einer eine vorgegebene Bewegungs- oder Körperposition anzeigenden, sich bewegenden Markierung in das Videobild, wobei das Einblendmittel zum Erfassen charakteristischer Punkte, Linien, Umrisse o.dgl. der eine Bewegungssequenz ausführenden, in einer aufgenommenen Videobildsequenz gezeigten Person oder des gezeigten Personenbereichs und zur automatischen Anpassung der Bewegungsgeschwindigkeit der sich bewegenden Markierung an die Bewegungsgeschwindigkeit der sich bewegenden Person bzw. des Personenbereichs ausgebildet ist.

Das erfindungsgemäße System nutzt einerseits die Möglichkeit, mittels der Videokamera erfaßte Bilder "live" am Monitor wiederzugeben, so daß die Person den Bewegungsablauf unmittelbar am Bildschirm verfolgen kann. Mit dem ferner vorgesehenen Einblendmittel ist es nun mit besonderem Vorteil möglich, in das von der Videokamera gelieferte Livebild eine oder mehrere Markierungen einzublenden, die im Hinblick auf den beispielsweise vom Therapeuten vorgegebenen Bewegungsablauf ideale Körperstellung anzeigen. Dem Patienten wird also kontinuierlich die Soll-Stellung hinsichtlich des vorbekannten Bewegungsablaufs angezeigt, welche er sofort mit der aktuellen Ist-Stellung, in welcher er sich befindet, und die ihm anhand des Livevideobildes ersichtlich ist, vergleichen kann. Der Proband kann damit Abweichungen von der mittels den Markterungen angezeigten Soll-Stellung erkennen und sofort nachkorrigieren. Dies ermöglicht es, daß der Proband die "richtige" Bewegung erkennen und ausführen kann, so daß der mit dem Bewegungstraining zu erzielende therapeutische Erfolg auch erreicht werden kann. Als Markierung kann beispielsweise ein Punkt oder aber natürlich auch mehrere, beispielsweise verschiedenen Körperextremitäten zugeordnete Punkte eingeblendet werden, aber auch eine oder mehrere Linien, insbesondere in Form eines stilisierten Menschen ("Strichmännchen") oder aber in Form von Umrißlinien oder dgl. Zwischen diesen kann der Benutzer im Bedarfsfall auch wählen, je nach dem, welche Anzeigeform er persönlich zur Selbstkontrolle bevorzugt. Die durchzuführenden Bewegungen und die Lage der Markierungen werden von dem Trainer oder Therapeuten nach z.B. medizinischen Gesichtspunkten festgelegt.

Das Einblendmittel ist zum Einblenden einer sich bewegenden, eine vorgegebene ideale Körperbewegung anzeigenden Markierung ausgebildet. Die Markierung bewegt sich parallel zum und gleichzeitig mit dem Körper, das heißt, dem Probanden wird zu jedem Zeitpunkt die ideale Soll-Stellung angezeigt, die er mit der tatsächlichen Ist-Stellung gemäß seinem eigenen Videobild vergleichen kann. Dies ist dann zweckmäßig, wenn es nicht nur auf das Erreichen einer bestimmten Körperstellung wie im vorbeschriebenen Fall ankommt, sondern darauf, daß die Körperbewegung einer idealen Bewegungslinie oder -richtung folgt.

Für den Fall, daß es bei bestimmten Bewegungsabläufen nicht auf die Geschwindigkeit der Bewegung ankommt, zum Beispiel beim Krafttraining, kann erfindungsgemäß das zum Erfassen charakteristischer Punkte, Linien, Umrisse oder dgl. der eine Bewegungssequenz ausführenden, in einer aufgenommenen Videobildsequenz gezeigten Person oder des gezeigten Personenbereichs ausgebildete Einblendmittel zur automatischen Anpassung der Bewegungsgeschwindigkeit einer sich bewegenden Markierung an die Bewegungsgeschwindigkeit der sich bewegenden Person bzw. des Personenbereichs ausgebildet sein.

Das Mittel zum Einblenden der Markierung kann erfindungsgemäß in der Videokamera direkt integriert sein. Bei Videokameras ist das Einblenden von Graphikelementen, z.B. in Form eines Overlays, in das Videobild eine bekannte Standardfunktion, mit welcher z.B. die Zeit oder ein Datum als Text in den Videofilm eingeblendet werden kann. Das erfindungsgemäß in der Videokamera integrierte Mittel, ein Graphikprozessor, muß lediglich entsprechend der beim erfindungsgemäßen System einzublendenden Markierung konfiguriert bzw. programmiert sein. Alternativ dazu ist es natürlich auch möglich, das Mittel, also den Graphikprozessor, direkt im Monitor zu integrieren oder aber ein zwischengeschaltetes Einblendmittel beispielsweise in Form eines Personal Computers, welcher in der Kommunikationsverbindung zwischen der Videokamera und dem Monitor (z.B. einer Kommunikationsleitung) angeordnet ist, zu verwenden.

Das Einblendmittel kann erfindungsgemäß auch zum Einblenden einer während der Körperbewegung feststehenden Markierung ausgebildet sein. Das heißt, bei dieser Erfindungsalternative wird während der Körperbewegung, bei der beispielsweise gleichzeitig der rechte Arm und das rechte Bein in eine bestimmte Stellung geschwungen werden sollen, die jeweils vom Arm bzw. Bein einzunehmenden idealen Endstellungen angezeigt. .Der Proband erkennt hierbei, ob er nun seinen Arm oder sein Bein tatsächlich so weit schwinge, daß er die aus therapeutischer Sicht ideale Soll-Stellung erreicht, oder ob er beispielsweise zu kurz oder weit schwingt.

Wie beschrieben dient die oder dienen die Markierungen zur Angabe einer idealen Körper-Soll-Stellung. Das heißt, die Lage bzw. Größe und dgl. der Markierung muß der Position und der Größe etc. der im Videobild gezeigten Person angepaßt sein und in Relation dazu stehen. Die "Lage und Größe" der im Bild gezeigten Person hängt einerseits von der Größe der Person selbst ab, andererseits von der Einstellung der Videokamera bzw. deren Entfernung zur Person. Ferner auch davon, ob beispielsweise nur ein bestimmter Körperbereich dargestellt werden soll, zum Beispiel nur ein Bein, welches gezielt zu bewegen ist, und welches dann mit einer Zoomeinrichtung der Videokamera in das Videobild gerückt wird.

Um eine einfache Möglichkeit zu geben, mit welcher sichergestellt wird, daß die Person richtig bezüglich der Videokamera positioniert ist, damit die Markierungen bezüglich der im Videobild gezeigten Person an der bezogen auf die Größe der im Bild gezeigten Person richtigen Stelle eingeblendet werden, kann erfindungsgemäß eine oder mehrere Markierungen eingeblendet werden, die als Justierungsmarkierungen dienen und beispielsweise angeben, wo das Kopfende und wo die Füße und dergleichen im Videobild positioniert sein müssen. Der Trainierende muß dann lediglich seine Scellung bezüglich der Videokameras so wählen, daß sein Kopf und die Füße und dergleichen deckungsgleich mit den in das Videobild eingeblendeten Justierungsmarkierungen sind. Zusätzlich zu diesen, der Justierungen dienenden Markierungen werden dann die weiteren, die zu erreichende Bewegungs- oder Körperposition anzeigenden Markierungen eingeblendet. In diesem Fall muß der Trainierende bezüglich der Videokamera eine feste Position beibehalten.

Um eine einfache Anpassung und Korrelation zu ermöglichen kann erfindungsgemäß das Einblendmittel zum Erfassen charakteristischer Punkte, Linien, Umrisse oder dgl. der im aufgenommenen Videobild gezeigten, sich nicht bewegenden Person oder des gezeigten Personenbereichs und zur automatischen Anpassung der Markierung, insbesondere deren Größe und/oder Einblendposition in Abhängigkeit des Erfassungsergebnisses ausgebildet sein. Das Einblendmittel ist also in der Lage, anhand des Videobildes die relevanten Informationen bzgl. der gezeigten Person oder des Personenbereichs zu erfassen, so daß dann mittels entsprechender verarbeitungstechnik die Markierung, also beispielsweise die Größe des "Strichmännchens" in Relation zur Größe der erfaßten Person gesetzt werden kann. Dies geschieht zweckmäßig dann, wenn sich die Person nicht bewegt, da dann deren charakteristischen Punkte einfach zu erfassen sind.

Alternativ hierzu besteht die Möglichkeit, daß das Einblendmittel zum Erfassen charakteristischer Punkte, Linien, Umrisse oder dgl. der eine Bewegungssequenz ausführenden, in einer aufgenommenen Videobildsequenz gezeigten Person oder des gezeigten Personenbereichs und zur automatischen Anpassung der Markierung, insbesondere deren Größe und/oder Einblendposition in Abhängigkeit des Erfassungsergebnisses ausgebildet ist. Bei dieser Erfindungsausgestaltung wird also zunächst mittels der Videokamera eine vollständige Bewegungssequenz aufgezeichnet. Dies kann beispielsweise unter Aufsicht erfolgen, so daß der Proband die Bewegung in bestmöglicher Weise ausführt. Hierbei kann dann gleichzeitig erkannt werden, wozu der Proband momentan in der Lage ist, so daß ggf. in den Darstellungsablauf der Markierung zusätzlich zur automatischen Anpassung noch manuell eingegriffen werden kann, was erfindungsgemäß ebenfalls vorgesehen sein kann. Auf diese Weise kann also nach Art eines "Teach-in" die ideale Bewegungsvorgabe, also die Einblenddaten der Markierung entsprechend der tatsächlichen Bewegungsmöglichkeit des Probanden generiert und auf diesen speziell ausgerichtet werden. Der Trainer oder Therapeut kann also für den jeweiligen Probanden den spezifischen Soll-Bewegungsablauf, definiert durch die Markierung(en), generieren.

Wie beschrieben kann neben einer automatischen Anpassung/Variation auch eine manuelle Variierbarkeit der Größe und/oder der Einblendposition und/oder der Bewegungsgeschwindigkeit der Markierung vorgesehen sein.

In weiterer Erfindungsausgestaltung kann dem Einblendmittel ein Speichermittel zugeordnet sein, in dem für mehrere verschiedene vorbestimmte Körperbewegungssequenzen die jeweiligen Einblenddaten wenigstens einer Markierung abgelegt und bei Bedarf benutzerseitig anwählbar sind. Dies ermöglicht es einem Probanden, der im Rahmen seiner Rehabilitation oder seines Trainings mehrere unterschiedliche Bewegungssequenzen durchführen muß, den für die jeweilige Bewegungssequenz bestimmten Markierungsablauf anzuwählen, so daß dieser angezeigt wird.

Weitere Vorteile, Merkmale und Einzelheiten der Erfindung ergeben sich aus dem im folgenden beschriebenen Ausführungsbeispiel sowie anhand der Zeichnungen. In diesen zeigen:
- Fig. 1: ein System einer ersten Ausführungsform,
- Fig. 2: ein System einer zweiten Ausführungsform, und
- Fig. 3: ein System einer dritten Ausführungsform.

Das dort gezeigte erfindungsgemäße System besteht aus einer Videokamera 1, mittels welcher die Bewegungen einer Person 2 aufgenommen werden. Die Videokamera 1 ist über eine entsprechende Datenleitung mit einem Monitor 3 verbunden, auf dem das aufgenommene Videobild 4 live ausgegeben werden kann. Alternativ zur Datenleitung ist auch eine leitungslose Kommunikation denkbar. Zwischen Videokamera 1 und Monitor 3 ist ein Einblendmittel 5 geschaltet. Das Einblendmittel 5 dient dazu, in das gezeigte Videobild 4 wenigstens eine Markierung einzublenden, die eine ideale Soll-Körperstellung anzeigt, welche die einen bestimmten Bewegungsablauf durchführende Person 2 im Idealfall einnehmen sollte. Im gezeigten Beispiel werden in das Videobild 4 mehrere Markierungen 6 in Form von Punkten einblendet. Diese Punkte 6 sind von der Person 2 visuell wahrnehmbar. Im gezeigten Beispiel sind die Markierungen 6 den verschiedenen Körperextremitäten zugeordnet. Zwei Markierungen 6 sind den Füßen, zwei weitere Markierungen den Knien und die letzten beiden Markierungen den Händen zugeordnet. Anhand der gegebenen oder nicht gegebenen Deckung der Markierungen 6 mit den jeweiligen Körperteilen der Person 2 im Videobild 4 kann die Person 2 erkennen, ob ihre Körperstellung der durch die Markierungen 6 vorgegebenen Soll-Stellung entspricht oder nicht. Im gezeigten Ausführungsbeispiel ist die Bewegung insoweit korrekt ausgeführt, als die Stellung und die Haltung des linken Armes den Bewegungsvorgaben entspricht. Die Haltung des rechten Armes 7 weicht jedoch von der Soll-Stellung ab, da der im videobild 4 gezeigte Arm 7' nicht deckungsgleich mit der zugeordneten Markierung 6' ist. Die Person 2 kann diese Abweichung von der Soll-Stellung sofort während der Bewegung erkennen und entsprechend nachkorrigieren, so daß der folgende Bewegungsablauf der Soll-Stellung noch weiter angenähert durchgeführt werden kann.

Die Figuren 2 und 3 zeigen zwei Systemvarianten, bei denen das Einblendmittel 5 in der Videokamera integriert ist (Fig. 2), oder aber im Monitor (Fig. 3). In jedem Fall umfaßt das Mittel einen entsprechend ausgebildeten Graphikprozessor, der zur Einblendung der Markierungen entsprechend programmierbar ist. Ferner zeigt. Fig. 2 in das Videobild eingeblendete feststehende, der Justierung bzw. Positionierung der Person bezüglich der Videokamera 1 dienende Markierungen 6''. Die Person ändert solange ihre Position bezüglich der Videokamera 1, bis z.B. der Kopf und die Füße der Person im Videobild deckungsgleich mit den jeweiligen Markierungen 6'' sind.

Das Einblendmittel 5, wie es z.B. in den Systemen nach den Fig. 1 und 3 vorgesehen ist, kann ferner in der Lage sein, innerhalb des Videobildes 4 charakteristische Punkte, Linien oder Umrisse der gezeigten Person zu erfassen. Hieraus kann die Größe, Position etc. der gezeigten Person im Videobild 4 erkannt werden, und die Einblendung der Markierungen 6 entsprechend angepaßt werden, da diese in Relation zur Größe der gezeigten Person stehen müssen. Wäre die gezeigte Person im Videobild beispielsweise nur halb so groß dargestellt, beispielsweise wenn die Videokamera 1 entsprechend weit entfernt zur Person angeordnet wäre, so würden ohne Änderung der Einblendpositionen der im Beispiel gezeigten Markierungen 6 diese völlig falsch eingeblendet werden, das heißt, ein Ist-Soll-Stellungsvergleich wäre in diesem Fall nicht möglich. Diese Anpassung kann automatisch erfolgen, wobei dies zweckmäßigerweise dann geschieht, wenn sich die Person nicht bewegt.

Daneben besteht anstelle (oder gegebenenfalls zusätzlich zu) der automatischen Anpassung der Markierungslage bzw. -größe die Möglichkeit (wie bezüglich Fig. 2 beschrieben), daß mittels des Einblendmittels 5 feststehende, die Position z.B. des Kopfes und der Füße der Person und der Justierung dienenden Markierungen im Videobild einblendbar sind. Die Person muß sich dann nur so zur Videokamera positionieren, daß der im Videobild gezeigte Kopf und die Füße mit den jeweiligen Markierungen deckungsgleich sind. In diesem Fall muß die Person diese eingenommene Position während der Übung beibehalten.

Ferner ist das Einblendmittel zum Einblenden von feststehenden Markierungen, die lediglich ideale Körperendstellungen definieren wie auch zum Einblenden von sich mit der Person bewegenden Markierungen ausgebildet. Für den Fall, daß es bei dem durchgeführten Bewegungsablauf nicht auf die Einhaltung einer bestimmten Bewegungsgeschwindigkeit ankommt, ist das Einblendmittel 5 ferner in der Lage, die Bewegungsgeschwindigkeit der Markierungen 6 entsprechend der Bewegungsgeschwindigkeit der Person anzupassen. Diese Anpassung erfolgt im Falle einer automatischen Anpassung dann, wenn sich die Person bewegt. Daneben ist die Markierung in ihren jeweiligen Parametern auch manuell variierbar, um bei Bedarf von Hand nachkorrigieren oder anpassen zu können. Neben der in dem Beispiel gezeigten Ausführung der Markierungen 6 in Form von Punkten können diese beispielsweise auch in Form von Linien, z.B. in Form eines stilisierten Menschen ("Strichmänachen") oder dgl. einblendet werden. Schließlich kann dem Eiablendmittel 5 noch ein zweckmäßigerweise integriertes Speichermittel zugeordnet sein, in dem die Einblenddaten der Markierungen für verschiedene vom Probanden durchzuführende Bewegungsabläufe abgelegt sind, die bei Bedarf vom Probanden ausgewählt werden können.

## Patentansprüche

1. System zur Ermöglichung einer Selbstkontrolle hinsichtlich durchzuführender Körperbewegungsabläufe durch die sich bewegende Person, umfassend eine Videokamera (1) und einen Monitor (3) zum Ausgeben des aufgenommenen Videobildes (4) sowie ein Mittel (5) zum Einblenden wenigstens einer eine vorgegebene Bewegungs- oder Körperposition anzeigenden, sich bewegenden Markierung (6) in das Videobild (4), **dadurch gekennzeichnet, daß** das Einblendmittel (5) zum Erfassen charakteristischer Punkte, Linien, Umrisse oder dergleichen der eine Bewegungssequenz ausführenden, in einer aufgenommenen Videobildsequenz gezeigten Person (2) oder des gezeigten Personenbereichs und zur automatischen Anpassung der Bewegungsgeschwindigkeit der sich bewegenden Markierung (6) an die Bewegungsgeschwindigkeit der sich bewegenden Person (2) bzw. des Personenbereichs ausgebildet ist.

2. System nach Anspruch 1, **dadurch gekennzeichnet, daß** das Einblendmittel (5) auch zum Einblenden einer während der Körperbewegung feststehenden, eine vorgegebene ideale Körperbewegung anzeigenden Markierung (6) ausgebildet ist.

3. System nach Anspruch 1 oder 2, **dadurch gekennzeichnet, daß** das Mittel zum Einblenden wenigstens einer feststehenden, der Justierung der Person bezüglich der Videokamera (1) dienenden Markierung (6'') ausgebildet ist.

4. System nach einem der vorangehenden Ansprüche, **dadurch gekennzeichnet, daß** das Einblendmittel (5) zum Erfassen charakteristischer Punkte, Linien, Umrisse o.dgl. der im aufgenommenen Videobild (4) gezeigten, sich nicht bewegenden Person (2) oder des gezeigten Personenbereichs und zur automatischen Anpassung der Markierung (6), insbesondere deren Größe und/oder Einblendposition in Abhängigkeit des Erfassungsergebnisses ausgebildet ist.

5. System nach einem der vorangehenden Ansprüche, **dadurch gekennzeichnet, daß** das Einblendmittel (5) zum Erfassen charakteristischer Punkte, Linien, Umrisse o.dgl. der eine Bewegungssequenz ausführenden, in einer aufgenommenen Videobildsequenz gezeigten Person (2) oder des gezeigten Personenbereichs und zur automatischen Anpassung der Markierung (6), insbesondere deren Größe und/oder Einblendposition in Abhängigkeit des Erfassungsergebnisses ausgebildet ist.

6. System nach einem der vorangehenden Ansprüche, **dadurch gekennzeichnet, daß** die Größe und/oder Einblendposition und/oder Bewegungsgeschwindigkeit der Markierung (6) manuell variierbar ist.

7. System nach einem der vorangehenden Ansprüche, **dadurch gekennzeichnet, daß** dem Einblendmittel (5) ein Speichermittel zugeordnet ist, in dem für mehrere verschiedenen vorbestimmte Körperbewegungssequenzen die jeweiligen Einblenddaten wenigstens einer Markierung (6) abgelegt und bei Bedarf benutzerseitig anwählbar sind.

8. System nach einem der vorangehenden Ansprüche, **dadurch gekennzeichnet, daß** als Markierung (6) ein Punkt, eine Linie, insbesondere in Form eines stilisierten Menschen o.dgl. anzeigbar ist.

9. System nach Anspruch 8, **dadurch gekennzeichnet, daß** verschiedene benutzerseitig wählbare Anzeigeformen vorgesehen sind.

10. System nach einem der vorangehenden Ansprüche, **dadurch gekennzeichnet, daß** das Einblendmittel (5) in die Videokamera (1) integriert ist.

11. System nach einem der Ansprüche 1 bis 9, **dadurch gekennzeichnet, daß** das Einblendmittel (5) in dem Monitor (3) integriert ist.

12. System nach einem der Ansprüche 1 bis 9, **dadurch gekennzeichnet , daß** das Einblendmittel (5) als separates Element innerhalb der Kommunikationsverbindung zwischen der Videokamera (1) und dem Monitor (3) angeordnet ist.

## Revendications

1. Système pour permettre à une personne en mouvement de contrôler elle-même le déroulement de mouvements corporels à exécuter, comprenant une caméra (1) vidéo et un écran (3) de contrôle pour restituer l'image (4) vidéo reçue, et comprenant un moyen (5) pour incruster dans l'image (4) vidéo au moins un repère (6) mobile indiquant une position prescrite de déplacement ou du corps, **caractérisé en ce que** le moyen (5) d'incrustation est conçu pour détecter des points, lignes, contours ou éléments caractéristiques analogues de la personne (2) accomplissant une séquence de mouvements qui est représentée dans une séquence reçue d'images vidéo, ou de la partie représentée de la personne, et pour adapter automatiquement la vitesse de déplacement du repère (6) mobile à la vitesse de déplacement de la personne (2) en mouvement ou de la partie de la personne.

2. Système suivant la revendication 1, **caractérisé en ce que** le moyen (5) d'incrustation est également conçu pour incruster un repère (6) fixe pendant le mouvement corporel, indiquant un mouvement corporel idéal prescrit.

3. Système suivant la revendication 1 ou 2, **caractérisé en ce que** ledit moyen est conçu pour incruster au moins un repère (6") fixe servant à régler la personne par rapport à la caméra (1) vidéo.

4. Système suivant l'une des revendications précédentes, **caractérisé en ce que** le moyen (5) d'incrustation est conçu pour détecter des points, lignes, contours ou éléments caractéristiques analogues de la personne (2) immobile qui est représentée dans l'image (4) vidéo reçue, ou de la partie représentée de la personne, et pour adapter automatiquement le repère (6), notamment sa taille et/ou sa position d'incrustation, en fonction du résultat de la détection.

5. Système suivant l'une des revendications précédentes, **caractérisé en ce que** le moyen (5) d'incrustation est conçu pour détecter des points, lignes, contours ou éléments caractéristiques analogues de la personne (2) accomplissant une séquence de mouvements qui est représentée dans une séquence reçue d'images vidéo, ou de la partie représentée de la personne, et pour adapter automatiquement le repère (6), notamment sa taille et/ou sa position d'incrustation, en fonction du résultat de la détection.

6. Système suivant l'une des revendications précédentes, **caractérisé en ce qu'**on peut faire varier manuellement la taille et/ou la position d'incrustation et/ou la vitesse de déplacement du repère (6).

7. Système suivant l'une des revendications précédentes, **caractérisé en ce qu'**est associé au moyen (5) d'incrustation un moyen de mémorisation dans lequel, pour plusieurs séquences différentes prédéfinies de mouvements corporels, les données d'incrustation respectives d'au moins un repère (6) sont mémorisées et peuvent être sélectionnées en cas de besoin par l'utilisateur.

8. Système suivant l'une des revendications précédentes, **caractérisé en ce qu'**on peut afficher comme repère (6) un point ou une ligne, notamment sous la forme d'un être humain stylisé ou analogue.

9. Système suivant la revendication 8, **caractérisé en ce qu'**il est prévu différentes formes d'affichage, pouvant être sélectionnées par l'utilisateur.

10. Système suivant l'une des revendications précédentes, **caractérisé en ce que** le moyen (5) d'incrustation est intégré dans la caméra (1) vidéo.

11. Système suivant l'une des revendications 1 à 9, **caractérisé en ce que** le moyen (5) d'incrustation est intégré dans l'écran (3) de contrôle.

12. Système suivant l'une des revendications 1 à 9, **caractérisé en ce que** le moyen (5) d'incrustation est disposé sous forme d'élément séparé dans la liaison de communication entre la caméra (1) vidéo et l'écran (3) de contrôle.

## Claims

1. System for enabling a moving person to control body movements to be performed by said person, comprising a video camera (1) and a monitor (3) for displaying the recorded video image (4) and means (5) for superimposing at least one moving marking (6) showing a predefined movement or body position on the video image (4), **characterized in that** the superimposition means (5) are configured to detect characteristic points, lines, contours, etc. of the person (2) or area of a person performing a movement sequence shown in a recorded video sequence and to adjust the movement speed of the moving markings (6) automatically to the movement speed of the moving person (2) or area of a person.

2. System according to Claim 1, **characterized in that** the superimposition means (5) are also configured to superimpose a fixed marking (6) during the body movement showing a predefined ideal body movement.

3. System according to Claim 1 or 2, **characterized in that** the superimposition means are configured to superimpose at least one fixed marking (6'') serving to align the person in respect of the video camera (1).

4. System according to one of the preceding Claims, **characterized in that** the superimposition means (5) are configured to detect characteristic points, lines, contours, etc. of the non-moving person (2) or area of a person shown in the recorded video image (4) and to adjust the marking (6), in particular its size and/or superimposition position, automatically as a function of the detected result.

5. System according to one of the preceding Claims, **characterized in that** the superimposition means (5) are configured to detect characteristic points, lines, contours, etc. of the person (2) or area of a person performing a movement sequence shown in a recorded video sequence and to adjust the marking (6), in particular its size and/or superimposition position, automatically as a function of the detected result.

6. System according to one of the preceding Claims, **characterized in that** the size and/or superimposition position and/or movement speed of the marking (6) can be varied manually.

7. System according to one of the preceding Claims, **characterized in that** the superimposition means (5) are assigned a storage unit, in which the respective superimposition data of at least one marking (6) for a plurality of different predefined body movement sequences is stored and can be selected as required by the user.

8. System according to one of the preceding Claims, **characterized in that** a point, line, in particular in the form of a stylized person, etc. can be displayed as the marking (6).

9. System according to Claim 8, **characterized in that** different display forms are provided that can be selected by the user.

10. System according to one of the preceding Claims, **characterized in that** the superimposition means (5) are integrated in the video camera (1).

11. System according to one of Claims 1 to 9, **characterized in that** the superimposition means (5) are integrated in the monitor (3).

12. System according to one of Claims 1 to 9, **characterized in that** the superimposition means (5) are arranged as a separate element within the communication connection between the video camera (1) and the monitor (3).
